# EUROPÄISCHE PATENTSCHRIFT

(11) **EP 2 921 312 B1**
(45) Veröffentlichungstag und Bekanntmachung des Hinweises auf die Patenterteilung: **25.07.2018**
(21) Anmeldenummer: 15159724.2
(22) Anmeldetag: 18.03.2015
(51) Int. Cl.: B41M 1/30, B41C 1/18, B41M 1/10

(54) **VERFAHREN ZUM HERSTELLEN EINER BEDRUCKTEN MEHRSCHICHTIGEN FOLIENBAHN**
METHOD FOR PRODUCING A MULTILAYERED PRINTED SHEET OF FILM
PROCÉDÉ DE PRODUCTION D'UNE BANDE DE FEUILLE MULTICOUCHES IMPRIMÉE

(30) Priorität: 20.03.2014 DE 102014103873
(43) Veröffentlichungstag der Anmeldung: 23.09.2015
(73) Patentinhaber: Konrad Hornschuch AG, 74679 Weissbach (DE)
(72) Erfinder: Imbery, Ralf, 74523 Schwäbisch Hall (DE)
(74) Vertreter: Preusser, Andrea

(56) Entgegenhaltungen:
- EP-A1- 1 050 484
- WO-A1-2013/112280
- DE-A1- 4 440 853
- DE-A1- 10 134 150
- DE-C1- 10 018 316
- DE-T2- 69 015 489
- US-A- 6 120 907

## Beschreibung

Die Erfindung betrifft ein Verfahren zum Herstellen einer mehrschichtigen Folienbahn, bei welchem eine erste Folienschicht bereichsweise mit mindestens einer Druckschrift nach Maßgabe eines Druckmusters versehen wird und anschließend auf die erste Folienschicht eine zweite Folienschicht als Schutzschicht unter Einschluss der mindestens einen Druckschicht aufgebracht wird.

Derartige Folienbahnen sind bekannt und werden beispielsweise als Sichtschutzfolien auf Glasflächen aufgebracht, wobei die erste und zweite Folienschicht transparent ausgebildet sind und eine Druckschicht nach Maßgabe eines Druckmusters zwischen diesen Folienschichten angeordnet wird, welche prismatische Effekte und Lichtbrechungen hervorruft, die eine solchermaßen ausgerüstete Glasfläche ähnlich wie ein texturiertes Glas undurchsichtig machen. Die zweite Folienschicht ist dabei häufig eine Acrylatfolie und dient als Schutzfolie für die Druckschicht und die darunter befindliche erste Folienschicht, die beispielsweise auf Basis von PVC gebildet sein kann.

Auch sind derartige mehrschichtige Folienbahnen als Dekorfolien in selbstklebender Ausrüstung bekannt, beispielsweise um Kunststoff-Fensterprofile mit einer farbigen Oberfläche zu versehen. Hierbei kommen neben einer Einfärbung der Folienschichten zusätzliche Effekte in Betracht, etwa das Aufbringen der Druckschicht aus einem Effektpigmente enthaltenden Lack, um der mehrschichtigen Folienbahn einen metallischen Glanzeffekt zu verleihen.

Aus dem Stand der Technik ist es dazu bislang bekannt, die Druckschichten auf die bereitgestellte erste Folienschicht mit geeigneten Druckverfahren, insbesondere dem Tiefdruckverfahren aufzubringen, wobei amplitudenmodulierte Raster zur Anwendung kommen. Die in diesem Fall im Druckzylinder anzuordnenden Näpfchen für die Lackübertragung müssen dabei eine erhebliche Größe und bedingt durch die Herstellung auch Tiefe aufweisen, um die eine gewisse Mindestgröße aufweisenden Effektpigmente aufzunehmen. Im Ergebnis wird daher ein ästhetisch nicht ansprechendes gerastertes Druckbild mit regelmäßigen Strukturen erhalten, wobei darüber hinaus an den Stellen, wo die Druckschicht, ggf. enthaltend Metalleffektpartikel, auf der ersten Folienschicht aufgebracht ist, keine Haftung zwischen der ersten und zweiten Folienschicht entsteht, so dass unerwünscht große Bereiche ohne ausreichende Haftung zwischen der ersten und zweiten Folienschicht verbleiben, was als nachteilig angesehen wird.

In der US 6 120 907 A ist ein Verfahren beschrieben, dass der Herstellung einer formstabilen Datenkarte, enthaltend eine Polymerfolie als Grundschicht und eine Glasschicht, dient. Das Aufzeichnungsmedium wird mittels Laser beschriftet und zum Schutz mit einer formstabilen Glasschicht versehen.

Aufgabe der Erfindung ist es daher, ein Verfahren zum Herstellen einer solchen mehrschichtigen Folienbahn vorzuschlagen, bei welchem auf rationelle Weise qualitativ hochwertige Druckergebnisse erzielt werden und überdies die Haftung zwischen der ersten und zweiten Folienschicht auch bei einem sehr dichten und intensiven Druckmuster der Druckschicht gewährleistet bleibt.

Zur Lösung der gestellten Aufgabe wird erfindungsgemäß die Ausgestaltung eines Verfahrens gemäß den Merkmalen des Patentanspruchs 1 vorgeschlagen.

Vorteilhafte Ausgestaltungen und Weiterbildungen der Erfindung sind Gegenstand der abhängigen Ansprüche.

Der erfindungsgemäße Vorschlag beruht darauf, dass die mindestens eine Druckschicht im Tiefdruckverfahren mittels eines das Druckmuster aufweisenden Tiefdruckzylinders auf die erste Folienschicht aufgebracht wird, wobei das Druckmuster als frequenzmoduliertes Raster von unregelmäßig angeordneten diskreten Punkten eines vorgegebenen Mindestdurchmessers ausgebildet ist, zwischen denen nicht bedruckte Bereiche verbleiben, in welchen die erste und zweite Folienschicht unmittelbar haftfest miteinander verbunden werden.

Mit anderen Worten beruht der erfindungsgemäße Vorschlag darauf, ein speziell ausgewähltes Druckmuster aus unregelmäßig angeordneten diskreten Punkten in einem frequenzmodulierten Raster im Tiefdruckverfahren auf die erste Folienschicht aufzubringen, wobei das frequenzmodulierte Raster die Möglichkeit eröffnet, benachbart zu jedem einzelnen Punkt des Druckmusters nicht bedruckte Bereiche vorzusehen, in denen die erste und zweite Folienschicht unmittelbar haftfest miteinander verbunden werden, so dass selbst bei dichter und intensiver Bedruckung der ersten Folienschicht eine stets zufriedenstellende Haftung zur zweiten Folienschicht gewährleistet ist. Darüber hinaus eröffnet das frequenzmodulierte Raster die Möglichkeit, alle Punkte ohne starre Raster oder Linienvorgabe anzuordnen, so dass die Druckschicht erheblich detailreicher und ohne erkennbare regelmäßige Strukturen aufgebracht werden kann. Dies ist insbesondere bei der Herstellung von Sichtschutzfolien oder Metalleffektfolien besonders wünschenswert, da der optische Eindruck enorm verbessert wird. Überdies bietet die erfindungsgemäß vorgesehene frequenzmodulierte Rasterung die Möglichkeit, die einzelnen Punkte der Druckschicht hinsichtlich ihrer Dimensionierung den Anforderungen entsprechend auszulegen, wobei insbesondere möglich ist, einen Mindestdurchmesser vorzugeben, der beispielsweise zur Aufnahme von aufzubringenden Effektpigmenten erforderlich ist.

Die unregelmäßige Anordnung der Punkte des Druckmusters wird nach einem Vorschlag der Erfindung so gewählt, dass kein regelmäßiges Linien- oder Rastermuster für einen Betrachter mit bloßem Auge erkennbar ist.

Das Druckmuster wird beispielsweise mittels eines Tiefdruckzylinders aufgebracht, in dessen Oberfläche das Druckmuster mittels eines Laser- oder Elektronenstrahlsystems durch direktes Entfernen oder Verdampfen von Material des Tiefdruckzylinders eingebracht wurde, wie es beispielsweise aus der DE 101 34 150 A1 bekannt ist.

Der Mindestdurchmesser der Punkte des Druckmusters unterliegt keinen generellen Beschränkungen und kann vom Fachmann je nach Anwendungsfall ausgewählt werden. Sofern handelsübliche Effektpigmente enthaltende Lacke zur Erzielung eines Metallic-Effektes in die mehrschichtige Folienbahn als Druckschrift eingebracht werden sollen, wird ein Mindestdurchmesser der Punkte des Druckmusters im Bereich von 30 bis 50 µm als geeignet angesehen.

Die erste Folienschicht kann nach einem Vorschlag der Erfindung auf Basis von Polyvinylchlorid (PVC) und die zweite Schicht auf Basis eines Acrylats, beispielsweise Polymethylmethacrylat (PMMA) ausgebildet sein und dient als Schutzschicht für die erste Folienschicht sowie die darauf aufgebrachte Druckschicht. Die zweite Folienschicht wird nach dem Aufbringen der Druckschicht auf die erste Folienschicht beispielsweise durch Einwirkung von Druck und Wärme aufkaschiert, wobei eine Haftung in den Bereichen erfolgt, in denen aufgrund des Druckmusters die erste Folienschicht nicht mit Punkten der Druckschicht bedruckt ist, d.h. in den Bereichen, in denen die erste und zweite Folienschicht unmittelbar oberflächlich aneinander zur Anlage kommen.

Es versteht sich, dass die erste Folienschicht nicht nur mit einer Druckschicht, sondern auch mit mehreren, beispielsweise aufeinanderfolgend aufgebrachten Druckschichten in der erfindungsgemäßen Weise versehen werden kann, bevor die zweite Folienschicht unter Einschluss der mindestens einen Druckschicht auf die erste Folienschicht aufgebracht wird.

Darüber hinaus ist es möglich, die solchermaßen hergestellte mehrschichtige Folienbahn zu prägen, um ihr eine dreidimensional strukturierte Oberfläche zu verleihen, wie es beispielsweise bei Dekorfolien für Kunststoff-Fensterprofile wünschenswert ist.

Derartige mehrschichtige Folienbahnen sind darüber hinaus als Dekorfolien vielfältig verwendbar, wenn sie mit einer selbstklebenden Unterseite ausgerüstet werden, um sie beispielsweise auf einem Kunststoff-Fensterrahmenprofil oder im Falle einer Sichtschutzfolie auf einer Glasfläche aufzukleben.

Weitere Einzelheiten der Erfindung werden nachfolgend anhand der ein Ausführungsbeispiel darstellenden Zeichnung erläutert. Es zeigen:
- Figur 1: eine Prinzipdarstellung des erfindungsgemäßen Verfahrens zum Herstellen einer mehrschichtigen Folienbahn;
- Figur 2: einen Schnitt durch eine nach dem erfindungsgemäßen Verfahren hergestellte mehrschichtige Folienbahn;
- Figur 3: in vergrößerter Darstellung eine Aufsicht auf die Druckschicht der nach dem erfindungsgemäßen Verfahren hergestellten Folienbahn.

Aus der Figur 1 ist ein Verfahren zum Herstellen einer mehrschichtigen Folienbahn ersichtlich.

Von einer nicht näher gekennzeichneten Vorratsrolle wird eine erste Folienschicht 1 beispielsweise auf Basis einer PVC-Folie einem lediglich symbolhaft angedeuteten Tiefdruckzylinder 10 zugeführt, der mit der Oberseite der ersten Folienschicht 1 in umfänglicher Verbindung steht und auf welchen mittels eines Laser- oder Elektronenstrahlsystems durch direktes Entfernen oder Verdampfen von Material des Tiefdruckzylinders 10 ein Druckmuster der nachfolgend noch näher dargestellten Art aufgebracht worden ist, welches dieser Tiefdruckzylinder 10 im Tiefdruckverfahren mittels eines Effektpigmente enthaltenden Lackes auf die Oberfläche der ersten Folienschicht überträgt. Im Ergebnis wird somit eine Druckschicht 3 im Tiefdruckverfahren mittels des Tiefdruckzylinders 10 auf die ersten Folienschicht aufgebracht.

Nachfolgend wird die Druckschicht 3 getrocknet und die solchermaßen mit einer Druckschicht 3 versehene erste Folienschicht 1 läuft einer Kaschierstation 4 zu, welcher auch eine zweite Folienschicht 2 von einer nicht näher dargestellten Vorratsrolle zugeführt wird, dergestalt, dass die zweite Folienschicht 2 unter Einschluss der Druckschicht 3 auf die Oberseite der ersten Folienschicht 1 aufgelegt wird und gemeinsam der solchermaßen gebildete Verbund die Kaschierstation 4 durchläuft. Die zweite Folienschicht kann beispielsweise aus einer Polyacrylatfolie gebildet sein.

In der Kaschierstation 4 erfolgt durch Einwirkung von Druck und Wärme zwischen den beiden angedeuteten Kaschierwalzen eine haftfeste Verbindung der ersten und zweiten Folienschicht 1, 2 unter Einschluss der mindestens einen Druckschicht, so dass ein Verbund hergestellt wird, der in Schnittdarstellung auch aus der Figur 2 ersichtlich ist.

Man erkennt die von der ersten Folienschicht 1 gebildete untere Lage, auf die Punkte 30 einer Druckschicht 3 nach Maßgabe eines nachfolgend noch erläuterten Druckmusters aufgebracht sind. Darüber befindet sich die zweite Folienschicht 2, welche in denjenigen Oberflächenbereichen der ersten Folienschicht 1, die nicht von Punkten 30 der Druckschicht 3 bedeckt sind, unmittelbar mit dieser ersten Folienschicht 1 haftfest verbunden ist.

Aus der angedeuteten Vergrößerungsdarstellung der Druckschicht 3 entsprechend der Aufsicht auf die Darstellung gemäß Figur 2 ist in der Figur 3 die spezifische Ausgestaltung des aufgebrachten Druckmusters der Druckschicht 3 erkennbar. Es handelt sich bei dem Druckmuster um ein frequenzmoduliertes Raster von unregelmäßig angeordneten diskreten Punkten 30, wobei die unregelmäßige Anordnung der Punkte 30 des Druckmusters so gewählt ist, dass kein regelmäßiges Linien- oder Rastermuster erkennbar ist.

Jeder einzelne diskrete Punkt 30 des Druckmusters weist einen vorgegebenen Mindestdurchmesser auf, der im Ausführungsbeispiel in Anpassung an die verwendeten Effektpigmente in der Druckfarbe der Druckschicht etwa 30 bis 50 µm beträgt.

Zwischen jedem einzelnen Punkt 30 des Druckmusters verbleibt trotz der hohen Druckdichte und der Abwesenheit sichtbarer regelmäßiger Strukturen ein genügend großer unbedruckter Bereich, in welchem eine unmittelbare Verbindung der ersten und zweiten Folienschicht 1, 2 durch unmittelbare Anlage aneinander und haftfeste Verbindung in der Kaschierstation 4 bewirkt werden kann.

Die nach dem erfindungsgemäßen Verfahren in der vorangehend geschilderten Weise herstellbaren Folien zeichnen sich von daher nicht nur durch eine äußerst vorteilhafte Bedruckung, sondern auch durch besonders feste Verbindung der ersten und zweiten Folienschicht 1, 2 aus.

Der Fachmann wird erkennen, dass das erfindungsgemäße Verfahren selbstverständlich nicht auf die Auswahl von lediglich einer ersten und einer zweiten Folienschicht beschränkt ist, sondern es können in gleicher Weise auch mehrschichtige Folienbahnen mit einer höheren Schichtenanzahl hergestellt werden.

## Patentansprüche

1. Verfahren zum Herstellen einer mehrschichtigen Folienbahn, bei welchem eine erste Folienschicht (1) bereichsweise mit mindestens einer Druckschicht (3) nach Maßgabe eines Druckmusters versehen wird und anschließend auf die erste Folienschicht eine zweite Folienschicht (2) als Schutzschicht unter Einschluss der mindestens einen Druckschicht (3) aufgebracht wird , **dadurch gekennzeichnet, dass** die mindestens eine Druckschicht (3) im Tiefdruckverfahren mittels eines das Druckmuster aufweisenden Tiefdruckzylinders (10) auf die erste Folienschicht (1) aufgebracht wird und das Druckmuster als frequenzmoduliertes Raster von unregelmäßig angeordneten diskreten Punkten (30) eines vorgegebenen Mindestdurchmessers ausgebildet ist, zwischen denen nicht bedruckte Bereiche verbleiben, in welchen die erste und zweite Folienschicht (1, 2) unmittelbar haftfest miteinander verbunden werden.

2. Verfahren nach Anspruch 1, **dadurch gekennzeichnet, dass** die unregelmäßige Anordnung der Punkte (30) des Druckmusters so gewählt wird, das kein regelmäßiges Linien- oder Rastermuster erkennbar ist.

3. Verfahren nach einem der Ansprüche 1 oder 2, **dadurch gekennzeichnet, dass** der Mindestdurchmesser der Punkte (30) des Druckmusters 30 bis 50 µm beträgt.

4. Verfahren nach einem der Ansprüche 1 bis 3, **dadurch gekennzeichnet, dass** die Druckschicht (3) Effektpigmente enthält.

5. Verfahren nach einem der Ansprüche 1 bis 4, **dadurch gekennzeichnet, dass** die erste Folienschicht (1) auf Basis von Polyvinylchlorid und die zweite Folienschicht (2) auf Basis eines Acrylats ausgebildet ist und die zweite Folienschicht (2) nach dem Aufbringen der Druckschicht (3) auf die erste Folienschicht (1) aufkaschiert wird.

6. Verfahren nach einem der Ansprüche 1 bis 5, **dadurch gekennzeichnet, dass** die mehrschichtige Folienbahn geprägt wird.

7. Verwendung einer nach dem Verfahren gemäß den vorhergehenden Ansprüchen hergestellten und mit einer selbstklebenden Unterseite ausgebildeten Folienbahn als Dekorfolie.

## Claims

1. Method for producing a multiple-layer film web, in the case of which method a first film layer (1) is provided in regions with at least one printed layer (3) in accordance with a printing pattern, and a second film layer (2) is subsequently applied to the first film layer as a protective layer with the inclusion of the at least one printed layer (3), **characterized in that** the at least one printed layer (3) is applied to the first film layer (1) in the gravure printing method by means of a gravure printing cylinder (10) which has the printing pattern, and the printing pattern is configured as a frequency-modulated grid of irregularly arranged discrete dots (30) of a predefined minimum diameter, between which non-printed regions remain, in which the first and second film layer (1, 2) are connected directly to one another in a firmly adhered manner.

2. Method according to Claim 1, **characterized in that** the irregular arrangement of the dots (30) of the printing pattern is selected in such a way that no regular line pattern or grid pattern can be detected.

3. Method according to either of Claims 1 and 2, **characterized in that** the minimum diameter of the dots (30) of the printing pattern is from 30 to 50 µm.

4. Method according to one of Claims 1 to 3, **characterized in that** the printed layer (3) contains effect pigments.

5. Method according to one of Claims 1 to 4, **characterized in that** the first film layer (1) is configured on the basis of polyvinyl chloride and the second film layer (2) is configured on the basis of an acrylate, and the second film layer (2) is laminated onto the first film layer (1) after the application of the printed layer (3).

6. Method according to one of Claims 1 to 5, **characterized in that** the multiple-layer film web is embossed.

7. Use of a film web which is produced according to the preceding claims and is configured with a self-adhesive underside as a decorative film.

## Revendications

1. Procédé de production d'une bande de feuille multicouche, dans lequel on dote une première couche de feuille (1) localement d'au moins une couche imprimée (3) suivant un motif d'impression et on applique ensuite sur la première couche de feuille une seconde couche de feuille (2) comme couche de protection avec inclusion de ladite au moins une couche imprimée (3), **caractérisé en ce que** l'on applique ladite au moins une couche imprimée (3) sur la première couche de feuille (1) par le procédé d'impression en creux au moyen d'un cylindre d'impression en creux (10) présentant le motif d'impression et le motif d'impression est formé par une trame modulée en fréquence de points discrets (30) disposés de façon irrégulière d'un diamètre minimal prédéterminé, entre lesquels il subsiste des zones non imprimées, dans lesquelles la première et la seconde couches de feuille (1, 2) sont assemblées directement l'une à l'autre par adhérence.

2. Procédé selon la revendication 1, **caractérisé en ce que** l'on choisit la disposition irrégulière des points (30) du motif d'impression de telle sorte qu'aucun motif régulier de lignes ou de trame ne puisse être identifié.

3. Procédé selon une des revendications 1 ou 2, **caractérisé en ce que** le diamètre minimal des points (30) du motif d'impression vaut 30 à 50 µm.

4. Procédé selon l'une quelconque des revendications 1 à 3, **caractérisé en ce que** la couche imprimée (3) contient des pigments à effet.

5. Procédé selon l'une quelconque des revendications 1 à 4, **caractérisé en ce que** la première couche de feuille (1) est formée à base de polychlorure de vinyle et la seconde couche de feuille (2) est formée à base d'un acrylate et on applique la seconde couche de feuille (2) sur la première couche de feuille (1) après l'application de la couche imprimée (3).

6. Procédé selon l'une quelconque des revendications 1 à 5, **caractérisé en ce que** la bande de feuille multicouche est gaufrée.

7. Utilisation d'une bande de feuille fabriquée par le procédé selon les revendications précédentes et dotée d'un côté inférieur autoadhésif comme feuille de décoration.
